# EUROPÄISCHE PATENTSCHRIFT

(11) **EP 0 071 781 B1**
(45) Veröffentlichungstag und Bekanntmachung des Hinweises auf die Patenterteilung: **09.01.1985**
(21) Anmeldenummer: 82106236.1
(22) Anmeldetag: 13.07.1982
(51) Int. Cl.: F28D 9/00

(54) **Ringförmiger rekuperativer Wärmetauscher**
Annular recuperative heat exchanger
Echangeur récupérateur de chaleur de forme annulaire

(30) Priorität: 06.08.1981 DE 3131091
(43) Veröffentlichungstag der Anmeldung: 16.02.1983
(73) Patentinhaber: Klöckner-Humboldt-Deutz Aktiengesellschaft, 51149 Köln (DE)
(72) Erfinder: Weber, Thomas, Dipl.-Ing., D-6370 Oberursel 4 (DE)

## Beschreibung

Die Erfindung betrifft einen ringförmigen rekuperativen Wärmetauscher nach dem Gleich- oder Gegenstromprinzip gemäß dem Oberbegriff des Anspruches 1 sowie einen ringförmigen rekuperativen Wärmetauscher nach dem Kreuzstromprinzip gemäß dem Oberbegriff des Anspruches 5. Diese Wärmetauscher sind vorzugsweise für die koaxiale Anordnung an Gasturbinenanlagen vorgesehen.

Aus der DE-A-21 62 888 ist ein ringförmiger im Gegenstrom radial durchströmter Wärmetauscher bekannt. Die wesentlichen Nachteile der hier beschriebenen Anordnung liegen in der jeweils doppelten Richtungsumkehr der jeweils axial zuströmenden Gasströme und in der Querschnittserweiterung bzw. -verengung der Gaskanäle, die durch die streng radiale Anordnung der gewälten Platten gegeben ist.

In der US-A-3 818 984 ist ein Gegenstrom- bzw. Gleichstromwärmetauscher beschrieben, bei dem die verwendeten Zwischenbleche stumpf auf gesonderte Ringflächen stoßen, so daß sie keine Funktion bezüglich der Verbindung am Außen-und Innenmantel des Wärmetauscherringes erfüllen können. Des weiteren ist hier vorgesehen, entweder keilförmige Wärmetauscherelemente zu verwenden oder aber alternativ eine Anordnung von Wärmetauscherelementen in parallelwandigen Blöcken, die in überaus unrationeller Weise unter Bildung von Toträumen zusammengesetzt sind. Insgesamt gestaltet sich daher die Herstellung der hier beschriebenen Wärmetauscherausbildungen als sehr aufwendig.

Daneben ist aus der US-A-4 098 330 ein ringförmiger Gegenstrom- bzw. Gleichstromwärmetauscher bekannt, bei dem sich an den Stirnflächen des Wärmetauscherringes abgekantete Wellen von Führungsblechen überlappen, so daß einzelne Wärmetauscherlemente ungehindert von außen in den Ring eingeschoben werden können. Am Außenumfang dagegen stoßen jedoch die Zwischenbleche stumpf, stufenartig aneinander, ohne daß eine Überlappung erfolgt. Somit ist auch hier der Fertigungsaufwand und die Darstellung einer ausreichenden Fertigungsgenauigkeit erschwert.

Aus der US-A-2 792 200 ist ein ringförmiger Wärmetauscher nach dem Kreuzstromprinzip offenbart, bei dem mehrfach verformte Zwischenbleche einstückig ein keilförmiges, axial durchströmtes Element sowie jeweils zwei halbe parallelwandige, radial durchströmte Elemente ummanteln, so daß auch hier durch die Vielzahl von Einzelbearbeitungsvorgängen der Gesamtherstellungsprozeß als sehr aufwendig angesehen werden muß.

Es ist Aufgabe der vorliegenden Erfindung, ringförmige, rekuperative Wärmetauscher nach dem Gegenstrom- bzw. Gleichstromprinzip und nach dem Kreuzstromprinzip vorzuschlagen, die unter Verwendung möglichst einfach zu fertigender Elemente unkompliziert und rationell herzustellen sind.

Zur Lösung dieser Aufgabe werden bei einem ringförmigen Wärmetauscher nach dem Gegenstrom- bzw. Gleichstromprinzip die kennzeichnenden Merkmale des Anspruches 1 und bei einem ringförmigen Wärmetauscher nach dem Kreuzstromprinzip die kennzeichnenden Merkmale nach dem Anspruch 5 vorgeschlagen.

Bei dem rein axial durchströmten Wärmetauscher nach Anspruch 1 liegt die Lösung somit in im Querschnitt U-förmig gestalteten Zwischenblechen, die stapelartig, insgesamt zu einem Ring geschlossen, ineinandergeschoben und an ihren beiden Schenkeln miteinander verbunden sind, wobei sich gegebenenfalls sogar eine feste Verbindung der Zwischenbleche mit den Führungsblechen erübrigen kann. Hierdurch ist der Herstellungsaufwand erheblich vereinfacht.

Für den Ringwärmetauscher nach dem Kreuzstromprinzip gemäß Anspruch 5 wird die erfindungsgemäß angestrebte einfache Konstruktion durch die an ihren Kanten jeweils doppelt rechtwinklich abgekanteten Zwischenbleche erreicht. Hierdurch ist eine sehr einfach aufgebaute Matrix eines ringförmigen Wärmetauschers geschaffen, die ebenfalls durch Verbindung der Zwischenbleche leicht herzustellen ist und bei der auf eine metallische Verbindung zu den Führungsblechen gegebenenfalls wiederum verzichtet werden kann.

Den erfindungsgemäßen Lösungen nach den Ansprüchen 1 und 5 ist somit gemein, daß die Zwischenbleche in besonders günstiger Weise nur entlang paralleler Kanten in einem Sinne verformt werden müssen und daß jeweils die gesamten Kanalquerschnitte für den Eintritt und für den Austritt des Strömungsmediums frei sind, ohne durch die Konstruktion der Zwischenbelche in irgendeiner Weise behindert zu sein.

Bezüglich der rein axial durchströmten Wärmetauscher nach dem Gleich- oder Gegenstromprinzip liegt ein weiterer erfinderischer Beitrag zur einfacheren und kostengünstigeren Konstruktion entsprechend Anspruch 2 in dem Merkmal, daß jedes zweite der Führungsbleche von dem Achsabstand zunehmende Wellenhöhe hat, während das jeweils dazwischenliegende Fürungsblech mit dem Achsabstand gleichbleibende Wellenhöhe hat, so daß jeweils ein keilförmiges Wärmetauscherelement und ein parallelwandiges Wärmetauscherelement abwechseln. Der hier verwirklichte erfindungsgemäße Gedanke liegt darin, einen Ringwärmetauscher herzustellen, der zu besseren Ausnutzung des Bauraumes auf Irgendwelche Toträume verzichtet.

Weitere vorteilhafte Ausgestaltungen des erfindungsgemäßen ringförmigen Wärmetauschers nach dem Gegenstrom- bzw. Gleichstromprinzip sind in den Ansprüchen 3 und 4 beschrieben. Der Anspruch 6 beschreibt eine günstige Ausgestaltung sowohl des erfindungsgemäßen Gleich- bzw. Gegenstromwärmetauschers als auch der erfindungsgemäßen Kreuzstromwärmetauschers.

Ausführungsbeispiele der Erfindung zeigen die folgenden Darstellungen.
Figur 1 zeigt zwei Führungsbleche und zwei Zwischenbleche eines Gegenstromringwärmetauschers,
Figur 2 zeigt die Wärmetauschermatrix für einen gegenstromringwärmetauscher im Querschnitt,
Figur 3 zeigt die Anordnung eines Gegenstromringwärmetauschers an einer Kleingasturbine,
Figur 4 zeigt jeweils zwei axiale und radiale Führungsbleche sowie Zwischenbleche eines Kreuzstromringwärmetauschers,
Figuren 5a und 5b zeigen die Wärmetauschermatrix eines Kreuzstromringwärmetauschers im Querschnitt und Zylinderschnitt,
Figur 6 zeigt die Anordnung eines Kreuzstromringwärmetauschers an einer Gasturbine.

Fig. 1 zeigt zwei benachbarte gewellte Führungsbleche 1, 2 von denen eines im Heißgas-und das andere im Kaltluftstrom liegt. Die Führungsbleche bilden jeweils mit einem zugehörigen Zwischenblech 3 und 4 ein keilförmiges Wärmetauscherelement. Die Zwischenbleche 3, 4 besitzen dreieckige Endstücke 5, 6, die an den freien Seiten 7 und 8, 9 und 10 im rechten Winkel zueinander gegensinnig und ebenfalls paarweise an sich entsprechenden Seiten 7 und 9, 8 und 10 benachbarter Zwischenbleche 5, 6 gegensinnig abgekantet sind, so daß bei Zusammenfügen zweier jeweils aus Führungsblech 1, 2 und Zwischenblech 3, 4 bestehender Keilelemente eine partielle Überdeckung von benachbarten Abkantstreifen 8 und 10 zustandekommt. Jeweils abwechselnd schräg nach innen und schräg nach außen bilden sich dabei freibleibende Eintritts-und Austrittsspalte aus. In der gezeigten Darstellung sind die Zwischenbleche 3, 4 auch an den Längskanten über die Höhe der Führungsbleche 1, 2 hinausragend rechtwinklig im gleichen Sinne umgebogen, so daß sich teilweise zu Überdeckung kommende äußere und innere Zylinderstreifen 11, 12 bilden.

In Fig. 2 ist ein Teil einer Gegenstromwärmetauschermatrix nach Fig 1 mit von innen nach außen zunehmenden Kanalbreiten gezeigt. Die gewellten Führungsbleche für Heißgas 1 und für Kaltluft 2 haben jeweils deutlich unterschiedliche Wellenhöhe. Die Zwischenbleche 3 und 4 haben jeweils innen und außen sich überdeckende Zylinderstreifen 11, 12. Die Führungsbleche sind trapezförmig verformt.

Fig. 3 zeigt eine Kleingasturbine 13 mit einem Gegenstromringwärmetauscher im Teilschnitt. Die Verbrennungsluft tritt aus dem nicht im Schnitt dargestellten Verdichter über den Diffusor 14 in den Lufteintrittsbereich 15 am Ringwärmetauscher. Von hier gelangt sie über die entsprechenden axialen Kaltluftkanäle in der Wärmetauschermatrix 16 in den Luftaustrittsbereich 17 und von dort in die Brennkammer 18 mit dem Brenner 19. Die Brenngase treiben die teilweise geschnittene Axial-turbine 20 an und strömen über den Abgaskanal 22 u. den Heißgaseintritt 23 zur Wärmetauschermatrix 16, deren Heißgaskanäle zum Abgasaustritt 24 führen.

Fig. 4 zeigt jeweils wei gewellte Führungsbleche 25, 26 für axiale Durchströmung und zwei gewellte Führungsbleche 27, 28 für radiale Durchströmung. Die erstgenannten Führungsbleche bilden mit Zwischenblechen 29, 30 jeweils keilförmige Wärmetauscherelemente. Die Führungsbleche 27, 28 bilden mit weiteren in Umfangsrichtung im gleichen Sinne angeordneten Führungsblechen 31, 32 dazwischen angeordnete plattenförmige Wärmetauscherelemente gleichbleibender Dicke. Die Zwischenbleche 29, 30, 31, 32 sind jeweils am Ende der zugehörigen Wellenzüge zweifach rechtwinklig abgekantet und bilden so eine Verstärkung einen Abschluß der entsprechenden Wärmetauscherelemente.

Fig. 5a zeigt drei Ansichten von verschiedenen Durchmesserbereichen eines Kreuzstromringwärmetauschers von der Stirnseite, wobei ein keilförmiges Element für axiale Durchströmung und zwei benachbarte parallelwandige Plattenelemente für radiale Durchströmung zu sehen sind. Die Draufsicht eines Umfangsteiles des Kreuzstromringwärmetauschers in Halbdarstellungen von innen und von außen zeigt die Fig. 5b, bei der drei Elemente für radiale Durchströmung und zwei Elemente für axiale Durchströmung in der Ansicht erscheinen. Das Keilförmige Element weist am Fuß geringere Breite auf als am Kopf. Die einzelnen Ziffern bezeichnen die gleichen Elemente wie in Fig. 4.

Fig. 6 zeigt ein Gasturbinentriebwerk 33 mit einem Kreuzstromringwärmetauscher 34 im Halbschnitt. Die Verdichterluft tritt am Lufteintritt 35 ein, gelangt über den Radialverdichter 36 in den Diffusor 37 und durchströmt die Matrix des Wärmetauschers 34 radial von außen nach innen. Über die Brennkammer 38 und die Axialturbine 39 gelangt die Brennluft in den Abgaskanal 40, durchströmt die Wärmetauschermatrix axial und verläßt den Wärmetauscher 34 am Abgasaustritt 41.

## Patentansprüche

1. Ringförmiger rekuperativer Wärmetauscher nach dem Gleich- oder Gegenstromprinzip mit wellen- oder mäanderförmig verformten Führungsblechen (1, 2) zur Vergrößerung der Wärmetauscheroberfläche, mit zum Wärmetauscher hin achsparallele Mantellinien, die mit im wesentlichen radial ausgerichteten Zwischenblechen (3, 4) axial durchströmte Kanäle bilden, dadurch gekennzeichnet, daß die Zwischenbleche (3, 4) an den beiden geraden Schnittkanten benachbarter Führungsbleche (1, 2) nahezu rechtwinklig jeweils im gleichen Umfangssinn über die Kanalhöhe hinaus abgekantet sind und am jeweils nächsten Zwischenblech mit den Schenkeln ihrer U-förmigen Querschnittes stapelartig liegen und so die beiden äußeren mit dem Zwischenblech gebildeten Kanäle abschließen.

2. Wärmetauscher nach Anspruch 1, dadurch gekennzeichnet, daß in Umfangsrichtung abwechselnd jeweils ein erstes Führungsblech mit dem Achsabstand zunehmende Wellenhöhe aufweist und Wandungen eines keilförmigen Wärmetauscherelementes bildet und daß jeweils ein zweites Führungsblech über dem Achsabstand gleichbleibende Wellenhöhe aufweist und Wandungen in einem parallelwandigen Wärmetauscherelemente bildet.

3. Wärmetauscher nach Anspruch 1, dadurch gekennzeichnet, daß in an sich bekannter Weise sämtliche Führungsbleche über dem Achsabstand zunehmende Wellenhöhe aufweisen und Wandungen in keilförmigen Wärmetauscherelementen bilden.

4. Wärmetauscher nach einem der Ansprüche 1 bis 3, dadurch gekennzeichnet, daß die Zwischenbleche (3, 4) über die stirnseitigen Schnittkanten der Führungsbleche (1, 2) hinaus in Dreiecksstücken (5, 6) enden, deren beide freien Seiten (7,8 ; 9,10) jeweils gegensinnig rechtwinklig abgekantet sind und die im Zusammenwirken mit den Dreiecksstücken (6, 5) jeweils benachbarter Zwischenbleche (4, 3), deren entsprechende freien Seiten (9, 10 ; 7, 8) spiegelsymmetrisch abgekantet sind, abwechselnd nach innen und außen offene Gasführungskanäle bilden.

5. Ringförmiger rekuperativer Wärmetauscher nach dem Kreuzstromprinzip mit wellen- oder mäanderförmig verformten Führungsblechen zur Vergrößerung der Wärmetauscheroberfläche, von denen in Umfangsrichtung abwechselnd jeweils ein erstes mit zum Wärmetauscherring achsparallelen Mantellinien über dem Achsabstand zunehmende Wellenhöhe aufweist und mit im wesentlichen radial ausgebildeten Zwischenblechen axial durchströmte Kanäle bildet, von denen jeweils ein zweites mit zum Wärmetauscherring senkrecht stehenden Mantellinien über dem Achsabstand gleichbleibende Wellenhöhe aufweist und mit im wesentlichen radial ausgerichteten Zwischenblechen radial durchströmte Kanäle bildet, dadurch gekennzeichnet, daß die Zwischenbleche (29 bis 32) an den beiden geraden Schnittkanten benachbarter Führungsbleche (25 bis 28) zweimal rechtwinklig im Abstand der jeweiligen Kanalbreite im gleichen Sinne abgekantet sind und so die beiden äußeren mit dem Zwischenblech gebildeten Kanäle schließen und eine Anlage für die benachbarten Zwischenbleche bilden.

6. Wärmetauscher nach einem der vorhergehenden Ansprüche, dadurch gekennzeichnet, daß für eine Verwendung des Wärmetauschers als Luftvorwärmer die Kanäle für die Luft geringeren Querschnitt haben als die Kanäle für das Heißgas.

## Claims

1. An annular recuperative heat exchanger operating on the unidirectional flow or counterflow principle and having corrugated or meander shaped guide plates (1, 2) for increasing the size of the heat exchanger surface with generatrices which are axially parallel in the direction of the heat exchanger and form, with substantially radially directed intermediate plates (3, 4) ducts through which axial flow takes place, characterized in that, at the two straight cutting edges of adjacent guide plates (1, 2), the intermediate plates (3, 4) are each bent away over the depth of the channel substantially at right angles and in the same direction and are stacked on each intermediate plate by the limbs of their U-shaped cross-section and so close off the two outer ducts formed by the intermediate plate.

2. A heat exchanger according to Claim 1, characterized in that, alternating in the peripheral direction, each first guide plate has a depth of corrugation which increases with the axial spacing and forms walls of a wedgeshaped heat exchanger element, and in that each second guide plate has a constant depth of corrugation over the axial gap and forms walls in a parallel- walled heat heat exchanger element.

3. A heat exchanger according to Claim 1, characterized in that all of the guide plates have in the known manner a depth of corrugation increasing over the axial gap, and form walls in wedge-shaped heat exchanger elements.

4. A heat exchanger according to any one of Claims 1 to 3, characterized in that the intermediate plates (3, 4) terminate beyond the endface cutting edge of the guide plates (1, 2) in triangular pieces (5, 6), the two free sides (7, 8 ; 9,10) of each of which are turned at right angles in opposite directions and which, in conjunction with the triangular pieces (5, 6) of each adjacent intermediate plate (3, 4) whose corresponding free sides (9, 10; 7, 8) are turned in a mirror symmetrical manner, form gas-conducting ducts which are open alternately inwardly and outwardly.

5. An annular recuperative heat exchanger operating on the unidirectional flow or counterflow principle and having corrugated or meander shaped guide plates for increasing the size of the heat exchanger surface, each first guide plate, alternating in the peripheral direction, having a depth of corrugation increasing, with generatrices axially parallel to the heat exchanger ring, over the axial distance and forming, with substantially radially extending intermediate plates, ducts through which axial flow takes place, while each second guide plate has a constant depth of corrugation with generatrices at right angles to the heat exchanger ring over the axial distance and forms, with substantially radially extending intermediate plates, ducts through which radial flow occurs, characterized in that, at the two straight cutting edges of adjacent guide plates (25 to 28), the intermediate plates (29 to 32) are turned over twice at right angles in the same direction and at a distance equal to the width of duct concerned and so enclose the two outer ducts formed by the intermediate plates and constitute a support for the adjacent intermediate plates.

6. A heat exchanger according to any one of the preceding Claims, characterized in that, when the heat exchanger is used as an air preheater, the ducts for the air have a smaller cross-section than the ducts for the hot gas.

## Revendications

1. Echangeur récupérateur de chaleur de forme annulaire fonctionnant selon le principe des courants de même sens ou bien des contre- courants avec des tôles de guidage (1, 2) ondulées ou bien façonnées en forme de méandres pour augmenter la surface d'échange de chaleur, avec des génératrices parallèles à l'échangeur thermique, ces tôles de guidage constituant avec des tôles intermédiaires (3, 4) orientées de façon essentiellement radiale, des canaux de circulation axiale, échangeur de chaleur caractérisé en ce que les tôles intermédiaires (3, 4) sont repliées à peu près à angle droit respectivement dans le même sens périphérique au-delà de la hauteur des canaux contre les deux bords de coupe rectiligne des tôles de guidage voisines (1, 2), et s'appliquent en formant un empilage sur la tôle intermédiaire respectivement suivante par les ailes de leurs sections transversales en forme de U, et ferment ainsi les deux canaux extérieurs constitués avec la tôle intermédiaire.

2. Echangeur récupérateur de chaleur selon la revendication 1, caractérisé en ce que, en direction périphérique, alternativement, une première tôle de guidage comporte une hauteur d'ondulation croissante avec la distance à l'axe et constitue des parois d'un élément en forme de coin d'échangeurs thermiques, tandis qu'une seconde tôle de guidage comporte une hauteur d'ondulation restant constante quelle que soit la distance à l'axe et constitue des parois dans un élément à parois parallèles d'échangeurs thermiques.

3. Echangeur récupérateur de chaleur selon la revendication 1, caractérisé en ce que, d'une façon en soi connue, l'ensemble des tôles de guidage comporte une hauteur d'ondulation croissante avec la distance à l'axe et constituent des parois dans des éléments en forme de coin d'échangeurs thermiques.

4. Echangeur récupérateur de chaleur selon une des revendications 1 à 3, caractérisé en ce que les tôles intermédiaires (3, 4) se terminent au-delà des bords de coupe côté frontal des tôles de guidage (1, 2) par des parties triangulaires (5, 6), dont les deux côtés libres (7, 8 ; 9, 10) sont respectivement repliées à angle droit en sens inverse, et ces parties triangulaires, en coopération avec les parties triangulaires (6, 5) de la tôle intermédiaire respectivement voisine (4, 3), dont les côtés libres correspondants (9, 10 ; 7, 8) sont repliés selon une symétrie inversée, constituent alternativement des canaux de guidage de gaz ouverts vers l'intérieur et vers l'extérieur.

5. Echangeur récupérateur de chaleur de forme annulaire fonctionnant selon le principe des courants croisés avec des tôles de guidage ondulées ou bien façonnées en forme de méandres pour augmenter la surface d'échange de chaleur, cependant qu'alternativement en direction périphérique, chaque première de ces tôles avec des génératrices parallèles à l'anneau d'échangeur thermique, comporte sur l'étendue de sa distance à l'axe des hauteurs d'ondulations croissantes et constitue avec des tôles intermédiaires, orientées essentiellement de façon radiale, des canaux de circulation axiale, tandis que chaque seconde de ces tôles, avec des génératrices perpendiculaires à l'anneau d'échangeur thermique, comporte sur l'étendue de sa distance à l'axe des hauteurs d'ondulations constantes et constitue avec des tôles intermédiaires orientées essentiellement de façon radiale, des canaux de circulation radiale, échangeur caractérisé en ce que les tôles intermédiaires (29 à 32), sur les deux bords de coupe rectiligne de la tôle de guidage voisine (25 à 28) sont repliées dans le même sens, deux fois à angle droit à la distance de la largeur du canal correspondant, et ferment ainsi les deux canaux externes constitués avec la tôle intermédiaire en constituant un appui pour les tôles intermédiaires voisines.

6. Echangeur de chaleur selon une des précédentes revendications, caractérisé en ce que, pour utiliser l'échangeur de chaleur comme préchauffeur d'air, les canaux prévus pour l'air ont une section transversale plus réduite que les canaux prévus pour les gaz chauds.
